# EUROPÄISCHE PATENTSCHRIFT

(11) **EP 3 409 435 B1**
(45) Veröffentlichungstag und Bekanntmachung des Hinweises auf die Patenterteilung: **19.08.2020**
(21) Anmeldenummer: 18000467.3
(22) Anmeldetag: 17.05.2018
(51) Int. Cl.: B27M 3/00, B30B 15/30

(54) **PRESSEINRICHTUNG FÜR DIE HERSTELLUNG VON HOLZSTRÄNGEN AUS HÖLZERN**
PRESS DEVICE FOR THE PRODUCTION OF WOOD STRANDS FROM WOOD
DISPOSITIF DE PRESSAGE POUR LA FABRICATION DE TRONÇON DE BOIS DE BOIS

(30) Priorität: 22.05.2017 DE 102017005070
(43) Veröffentlichungstag der Anmeldung: 05.12.2018
(73) Patentinhaber: Weinig Grecon GmbH & Co. KG, 31061 Alfeld (DE)
(72) Erfinder: PAHLAND, Dirk, 31089 Duingen (DE); OBENAUER, Jörg, 31089 Weenzen (DE)
(74) Vertreter: Kohl, Karl-Heinz

(56) Entgegenhaltungen:
- DE-A1- 1 628 977
- DE-B- 1 185 800
- DE-C1- 4 417 514
- US-A- 3 790 427

## Beschreibung

Die Erfindung betrifft eine Presseinrichtung zur Herstellung von Holzsträngen aus Hölzern nach dem Oberbegriff des Anspruches 1.

Es ist bekannt, Hölzer an ihren Stirnseiten mit einem Keilzinkenprofil zu versehen, diese Stirnseiten zu verleimen und mit diesen keilverzinkten Stirnseiten aneinander liegend zu einem Holzstrang zusammenzuführen. Um eine feste Verbindung innerhalb des Holzstranges zwischen den Hölzern zu erreichen, wird eine in Längsrichtung des Holzstranges wirkende Presskraft aufgebracht.

Eine Holzpresseinrichtung gemäß dem Oberbegriff des Anspruchs 1 ist aus dem Dokument DE 44 17 514 C1 bekannt.

Je nach Querschnitt der eingesetzten Hölzer müssen unterschiedlich hohe Presskräfte eingesetzt werden. Haben die Hölzer nur eine verhältnismäßig geringe Querschnittsfläche, werden die Hölzer auf Durchlaufpressen verpresst. Die hierfür erforderlichen Presskräfte liegen beispielhaft im Bereich von 5000 bis 12000 kg (5 bis 12 to).

Bei Presskräften in dieser Größenordnung kann der Holzstrang im Durchlaufverfahren erzeugt werden. Die zur Erzielung der Presskraft eingesetzten Pressenteile lassen es zu, diese Presskraft während des Vorschubes der Hölzer bzw. des Holzstranges aufzubringen. Daher können mit solchen Durchlaufpressen hohe Durchlaufgeschwindigkeiten erreicht werden, die beispielsweise bis zu 160 m/min betragen können.

Werden hingegen im Querschnitt größere Hölzer eingesetzt, dann müssen entsprechend höhere Presskräfte aufgebracht werden. Sie lassen sich dann nicht mehr mit Presseinheiten aufbringen, bei denen die Hölzer während des Pressvorganges transportiert werden. Für diese Fälle werden Strangpressen eingesetzt, die sich dadurch auszeichnen, dass die Hölzer getaktet zu Holzsträngen zusammengesetzt werden. Während des Pressvorganges ruht der Holzstrang, so dass die erforderliche hohe Presskraft mit einem Vorschubschlitten erzeugt werden kann. Allerdings ist bei solchen Strangpressen die erreichbare Durchlaufgeschwindigkeit des Holzstranges gering und beträgt beispielsweise nur etwa 70 m/min.

Der Anwender der Presseinrichtungen muss daher bei Verwendung von Hölzern mit kleinem und großem Querschnitt unterschiedliche Pressen einsetzen, was jedoch nicht nur kostenaufwändig ist, sondern auch zusätzlich benötigte Hallenflächen oder zusätzliches Personal erforderlich macht.

Der Erfindung liegt daher die Aufgabe zugrunde, die gattungsgemäße Presseinrichtung so auszubilden, dass mit ihr Hölzer mit kleinem und großem Querschnitt zu Holzsträngen zusammengefügt werden kann, wobei die erforderliche Festigkeit der Verbindung zwischen den Hölzern im Holzstrang gewährleistet ist.

Diese Aufgabe wird bei der gattungsgemäßen Presseinrichtung erfindungsgemäß mit den kennzeichnenden Merkmalen des Anspruches 1 gelöst.

Bei der erfindungsgemäßen Presseinrichtung befinden sich in Transportrichtung der Hölzer vor und hinter der Presseinheit Spanneinheiten. Mit der Presseinheit können die Hölzer, wenn nur geringe Presskräfte erforderlich sind, im Durchlaufverfahren zum Holzstrang zusammengefügt werden. Die erforderliche Presskraft kann hierbei während des Vorschubes der Hölzer bzw. des Holzstranges durch die Presseinheit erzeugt werden. Sind höhere Presskräfte erforderlich, werden die Spanneinheiten eingesetzt. Mit ihnen kann der Holzstrang in der Presseinrichtung fest eingespannt werden, so dass anschließend in Längsrichtung des Holzstranges die erforderliche hohe Presskraft mit einem entsprechenden krafterzeugenden Teil aufgebracht werden kann.

Es ist somit möglich, mit einer einzigen Presseinrichtung die Hölzer sowohl im Durchlaufverfahren mit entsprechend geringer Presskraft zu einem Holzstrang zu verbinden als auch bei hohen Presskräften die Hölzer getaktet zum Holzstrang zusammenzufügen. Die Spanneinheiten können hierbei die erforderliche hohe Presskraft sicher aufnehmen.

Damit die Hölzer im Holzstrang zuverlässig zusammengepresst werden, ist vorteilhaft mindestens eine der Spanneinheiten in Längsrichtung des Holzstranges bewegbar.

Hierbei ist es vorteilhaft, wenn die erste, der Presseinheit vorgeschaltete Spanneinheit in Transportrichtung der Hölzer bewegbar ist. Bevor die Hölzer innerhalb des Holzstranges fest zusammen gepresst werden, haben sie im Bereich der ineinandergreifenden Keilzinken noch ein geringes Spiel. Dieses Spiel wird beim Aufbringen der Presskraft dadurch überwunden, dass die Hölzer in Transportrichtung noch geringfügig gegeneinander bewegbar sind. Die erste Spanneinheit kann diesen geringen Verstellweg der Hölzer mitmachen, ohne dass die hohe Einspannkraft beeinträchtigt wird.

Die zweite, der Presseinheit nachgeschaltete Spanneinheit hingegen ist vorzugsweise stationär angeordnet. Sie nimmt daher die in Längsrichtung des Holzstranges wirkende hohe Presskraft auf und kann sie in das Maschinengestell oder dgl. der Presseinrichtung weiterleiten.

Beide Spanneinheiten sind jeweils mit wenigstens einem Spannelement versehen, das mit dem erforderlichen Spanndruck auf die Hölzer beim Spannvorgang gepresst wird. Die Spannelemente können mit der jeweils erforderlichen Spannkraft beaufschlagt werden, so dass die Hölzer in Abhängigkeit von der aufzubringenden Presskraft stets sicher gehalten werden.

Die Presseinheit, die sich zwischen den beiden Spanneinheiten befindet, weist vorteilhaft wenigstens zwei übereinander angeordnete Endlosförderer auf, zwischen denen die Hölzer transportiert werden können. Die Endlosförderer können, wenn die Spanneinheiten aktiv sind, als Vorschubelement für die Hölzer dienen. Sind die Spanneinheiten nicht im Einsatz, dann wirken die Endlosförderer als Vorschub- und Presselement, mit denen die im Holzstrang aneinander liegenden Hölzer im Durchlaufverfahren unter dem notwendigen Pressdruck zusammengedrückt werden.

Zu diesem Zweck ist es vorteilhaft, wenn der obere Endlosförderer unter dem entsprechenden Druck auf die Hölzer gepresst wird.

Damit die Endlosförderer bzw. ihre Antriebe dann nicht überlastet werden, wenn die Hölzer mittels der Spanneinheiten eingespannt und die hohen Presskräfte aufgebracht werden, sitzt in der Antriebsverbindung zwischen den Endlosförderern und einem Antriebsaggregat vorteilhaft eine schaltbare Kupplung.

Die Presseinrichtung hat vorteilhaft zwei in Transportrichtung der Hölzer hintereinander liegende Presseinheiten. Mit ihnen kann der Holzstrang im Durchlaufverfahren optimal hergestellt werden. Die beiden Presseinheiten sorgen dafür, dass die Hölzer innerhalb des Holzstranges mit der ausreichenden Festigkeit miteinander verbunden werden.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in perspektivischer Darstellung eine erfindungsgemäße Presseinrichtung,
- Fig. 2: einen Längsschnitt durch die erfindungsgemäße Presseinrichtung gemäß Fig.1,
- Fig. 3: in einem Längsschnitt und in Seitenansicht die erfindungsgemäße Presseinrichtung.

Mit der im Folgenden beschriebenen Presseinrichtung können kurze Hölzer 1 hintereinanderliegend zu Holzsträngen 2 zusammengefügt werden. Hierfür sind die Hölzer 1 an ihren Stirnseiten mit einem Keilzinkenprofil versehen, mit dem in Holzstrangrichtung hintereinander liegende Hölzer 1 ineinandergreifen. Die Hölzer 1 werden an ihren Keilzinkenprofilen mit Leim versehen und anschließend in Längsrichtung des Holzstranges 2 mit einer ausreichend hohen Presskraft zusammengedrückt, so dass die hintereinander liegenden Hölzer 1 im Holzstrang 2 fest miteinander verbunden sind.

Mit der in den Fig. 1 bis 3 dargestellten Presseinrichtung ist es möglich, sie wahlweise als Durchlaufpresse oder als Strangpresse einzusetzen. Beim Betrieb als Durchlaufpresse wird der Holzstrang 2 fortlaufend im Durchlaufverfahren hergestellt. Der Holzstrang wird dann in Transportrichtung hinter der Presseinrichtung im erforderlichen Maße in Holzstrangteile mittels wenigstens einer Säge aufgetrennt.

Der Holzstrang 2 kann im Durchlaufverfahren mit Maximalgeschwindigkeiten von beispielsweise bis zu 160 m/min durch die Presseinrichtung gefördert werden. Die Presskraft, mit der die hintereinander liegenden Hölzer 1 in Längsrichtung des Holzstranges 2 zusammengedrückt werden, liegt beispielhaft in einem Bereich von etwa 6000 kg bis etwa 12000kg (6 to bis etwa 12 to).

Im Durchlaufpressverfahren werden Hölzer 1 verarbeitet, die verhältnismäßig kleine Querschnitte haben, beispielsweise im Bereich von etwa 20 bis 150 cm².

Werden im Querschnitt größere Hölzer 1 (Querschnitt beispielsweise im Bereich von etwa 150 bis 240 cm²) zur Bildung eines Holzstranges 2 eingesetzt, sind wesentlich höhere Presskräfte notwendig, um hintereinanderliegende Hölzer 1 innerhalb des Holzstranges 2 mit ihren Keilzinken mit hoher Festigkeit zusammenzudrücken. Für diesen Fall wird die Presseinrichtung als Strangpresse eingesetzt, mit der solche hohen Presskräfte erzeugt werden können, beispielsweise Presskräfte von mehr als 20000 kg (20 to). Aufgrund dieser hohen Presskraft wird der Holzstrang während des Aufbringens der Presskraft nicht transportiert. Dadurch ergibt sich eine Durchlaufleistung von beispielsweise etwa nur 30 bis 40 m/min. Da in der Praxis allerdings Hölzer 1 mit großen Querschnitten nur einen verhältnismäßig kleinen Anteil des gesamten Produktionsvolumens ausmachen, spielt die geringere Durchlaufgeschwindigkeit durch die Presseinrichtung keine wesentliche Rolle.

Die Presseinrichtung bietet den Vorteil, dass der Anwender für die Verpressung von Hölzern 1 mit großem Querschnitt keine zusätzliche Strangpressanlage benötigt, die zusätzliche Hallenflächen, zusätzliches Material, zusätzliche Investitionskosten und dgl. erforderlich machen würden.

Die Hölzer 1 werden längs einer Transportbahn 3 in ihrer Längsrichtung durch die Presseinrichtung transportiert. Vorteilhaft sind die Hölzer 1 beim Eintritt in die Presseinrichtung an ihren Stirnseiten bereits mit dem Keilzinkenprofil versehen, das in einer vorangehenden Fräseinheit in bekannter Weise gefräst worden ist.

Die Hölzer 1 werden bei ihrem Durchlauf durch die Presseinrichtung seitlich geführt, so dass der Holzstrang 2 aus den Hölzern 1 einwandfrei zusammengefügt werden kann.

Am Eintrittsende 4 in die Presseinrichtung befindet sich eine Spanneinheit 5, die begrenzt in Transportrichtung 6 der Hölzer 1 durch die Presseinrichtung bewegbar ist. Die Spanneinheit 5 hat wenigstens einen Presszylinder 7, mit dem ein Spannelement 8 auf das Holz 1 gedrückt werden kann.

Die Spanneinheit 5 hat Seitenwangen 9, zwischen denen sich das Spannelement 8 befindet. Die Seitenwangen 9 stehen von Schienen 10 ab, die Teil eines Pressentisches 11 sind, der in Transportrichtung 6 bewegbar auf einem Maschinengestell 19 angeordnet ist.

In Transportrichtung 6 hinter der Spanneinheit 5 befindet sich eine erste Presseinheit 12, die in bekannter Weise ausgebildet ist. Sie weist zwei drehbar angetriebene Endlosförderer 13, 14 auf, die sich oberhalb und unterhalb der Transportbahn für die Hölzer 1 befinden. Die Endlosförderer 13, 14 sind im dargestellten Ausführungsbeispiel Endlosketten, die mit Platten 15 versehen sind, deren Länge zumindest der Breite der Hölzer 1 entspricht und die über den Umfang der Endlosketten 13, 14 gleichmäßig verteilt angeordnet sind.

Die Endlosförderer können auch durch Vorschubrollen oder sonstige Vorschubelemente gebildet sein. Wenn daher im Folgenden von Endlosketten die Rede ist, ist dies nicht als Beschränkung auf Ketten zu verstehen.

Die obere Endloskette 13 kann mit Hilfe von Druckzylindern 16 nach unten auf die Hölzer 1 gedrückt werden. Die Druckzylinder 16 sind in Portalträgern 17, 18 gehalten, die beiderseits der Transportbahn für die Hölzer 1 auf dem Maschinengestell 19 befestigt sind, das sich über die Länge der Presseinrichtung erstreckt.

Die beiden Endlosketten 13, 14 werden mittels eines Antriebsaggregates 20 angetrieben, das sich im Bereich neben dem Maschinengestell 19 befindet. Das Antriebsaggregat 20 hat Antriebswellen 21, mit denen Kettenräder 22, 23 der Endlosketten 13, 14 drehbar angetrieben werden.

Der Presseinheit 12 ist in Transportrichtung 6 mit Abstand eine zweite Presseinheit 24 nachgeschaltet, die vorteilhaft gleich ausgebildet ist wie Presseinheit 12. Darum wird die zweite Presseinheit 24 nicht näher beschrieben. Sie hat die beiden Endlosketten 25, 26, die jeweils mit den Platten 27 versehen sind. Die Endlosketten 25, 26 werden mittels der Kettenräder 28, 29 drehbar angetrieben, die mit den Antriebswellen 21 des Antriebsaggregates 20 antriebsverbunden sind. Die obere Endloskette 25 kann mit Hilfe der Druckzylinder 30 in der Höhe eingestellt werden.

Auch bei der Presseinheit 24 können als Endlosförderer 25, 26 nicht nur Endlosketten, sondern beispielsweise auch Vorschubrollen oder sonstige Vorschubelemente eingesetzt werden.

Die beiden Presseinheiten 12, 24 bilden einen Teil der Durchlaufpresse, mit der in noch zu beschreibender Weise die Presskräfte erzeugt werden können, insbesondere wenn Hölzer 1 mit kleinerem Querschnitt zum Holzstrang 2 zusammengefügt werden sollen.

Im Bereich zwischen den beiden Presseinheiten 12, 24 befindet sich eine Andruckeinheit 31. Sie hat wenigstens ein Andrückelement 32, das sich in Transportrichtung 6 erstreckt und mittels zweier Druckeinheiten 33 auf die Hölzer 1 bzw. den Holzstrang 2 gedrückt wird. Die beiden Druckeinheiten 33 liegen in Transportrichtung 6 mit Abstand hintereinander.

Zur seitlichen Führung des Holzstranges 2 sind in der Andruckeinheit 31 Seitenandrückelemente 34 vorgesehen, die am benachbarten, in Transportrichtung 6 verlaufenden Seitenrand des Holzstranges 2 unter Druck anliegen. An der gegenüberliegenden Längsseite des Holzstranges 2 können ebenfalls solche Andrückelemente vorgesehen sein, so dass der Holzstrang 2 bei seinem Durchlauf durch die Presseinrichtung einwandfrei geführt ist. Die Presseinrichtung kann auch so ausbildet sein, dass die in Fig. 1 erkennbaren Seitenandrückelemente 34 den Holzstrang 2 gegen einen Seitenanschlag belasten, an dem der Holzstrang 2 mit seiner in Transportrichtung 6 linken Längsseite anliegt.

Weitere solche Seitenandrückelemente 34 sind vorteilhaft über die Länge der Presseinrichtung verteilt angeordnet (Fig. 1).

In Transportrichtung hinter der zweiten Presseinheit 24 befindet sich eine weitere Spanneinheit 35, die sich am Austrittsende 36 der Presseinrichtung befindet. Die Spanneinheit 35 ist gleich ausgebildet wie die Spanneinheit 5, allerdings stationär in Bezug auf das Maschinengestell 19 positioniert. Die Spanneinheit 35 hat einen Presszylinder 37, mit dem ein Spannelement 38 auf den Holzstrang 2 gepresst werden kann.

Die beiden Spanneinheiten 5, 35 sind Bestandteil der Strangpresse, mit der Hölzer mit großem Querschnitt zum Holzstrang 2 verpresst werden können.

Werden, wie dies in der Mehrzahl der Anwendungsfälle vorgesehen ist, die Hölzer 1 im Durchlaufverfahren zum Holzstrang 2 zusammengefügt, dann erfolgt die Verpressung der Hölzer 1 zum Holzstrang 2 mittels der Presseinheiten 12, 24. Die Spannelemente 8, 38 der Spanneinheiten 5, 35 werden so zurückgezogen, dass sie geringen Abstand von den Hölzern 1 haben. Dann werden die Hölzer 1 mittels der Endlosketten 13, 14; 25, 26 durch die Presseinrichtung gefördert. Die an den Endlosketten 13, 14; 25, 26 vorgesehenen Platten 15, 27 liegen vorteilhaft ohne Abstand hintereinander, so dass die Hölzer 1 zuverlässig transportiert werden können. Im Bereich der beiden Presseinheiten 12, 24 werden die Hölzer 1 zwischen diesen Platten 15, 27 transportiert, wobei die obere Endloskette 13, 25 einen entsprechenden Druck auf die Hölzer 1 ausübt. Der in Transportlängsrichtung erforderliche Pressdruck wird dadurch erreicht, dass die obere und die untere Endloskette 13, 14 bzw. 25, 26 mit unterschiedlichen Geschwindigkeiten angetrieben werden. Die Größe des Geschwindigkeitsunterschiedes bestimmt die Höhe der in Längsrichtung des Holzstranges 2 wirkenden Presskraft. Mit Hilfe des Andrückelementes 32 wird der Holzstrang 2 beim Durchlauf durch die Presseinrichtung gegen eine Anlagefläche für den Holzstrang gedrückt.

Sollen Hölzer 1 mit großem Querschnitt und dementsprechend erforderlicher hoher Presskraft verpresst werden, dann wird die Presseinrichtung so umgeschaltet, dass sie als Strangpresse arbeitet. In diesem Fall dienen die Endlosketten 13, 14; 25, 26 als Vorschubelemente. Der aus den Hölzern 1 gebildete Holzstrang 2 wird so weit transportiert, bis er in den Bereich der Spanneinheit 35 kommt. Dann wird der Vorschub des Holzstranges 2 angehalten. Das Spannelement 38 wird mit ausreichend hoher Kraft auf den Holzstrang 2 gepresst.

Auch das Spannelement 8 der Spanneinheit 5 wird mit hoher Kraft auf die Hölzer 1 im Eintrittsbereich gedrückt.

Anschließend wird am Eintrittsende 4 der Pressentisch 11 zusammen mit der Spanneinheit 5 in Vorschubrichtung der Hölzer 1 bzw. des Holzstranges 2 relativ zum Maschinengestell 19 verschoben, wodurch die Hölzer 1 innerhalb des Holzstranges 2 zusammengedrückt werden. Da beim Verpressvorgang die einzelnen Hölzer 1 in Längsrichtung des Holzstranges noch geringfügig zusammengeschoben werden, ist die Spanneinheit 5 in der beschriebenen Weise in Transportrichtung 6 beweglich am Maschinengestell 19 gelagert, so dass sie die erforderliche Längsbewegung beim Verpressen der Hölzer 1 innerhalb des Holzstranges 2 mitmachen kann.

Wegen der hohen Presskräfte wird während des Pressvorganges die Antriebsverbindung zwischen dem Antriebsaggregat 20 und den Endlosketten 13, 14; 25, 26 unterbrochen. Zu diesem Zweck ist in den Antriebsstrang eine schaltbare Kupplung eingebaut, mit der gewährleistet ist, dass die Reaktionskraft beim Pressvorgang nicht über die Getriebe der Endlosketten geleitet wird.

Anstelle der schaltbaren Kupplung ist es auch möglich, die Anpresskraft der oberen Endloskette 13, 25 so weit zu verringern, dass die Hölzer 1 bzw. der Holzstrang 2 während des Pressvorganges zwischen den Endlosketten 13, 14; 25, 26 durchrutschen kann.

Mit der Presseinrichtung ist es in der beschriebenen Weise möglich, je nach Querschnitt der zu verpressenden Hölzer 1 den Holzstrang 2 im Durchlaufverfahren kontinuierlich oder im Strangpressverfahren getaktet zu verpressen. Es ist nur eine einzige Presseinrichtung vorgesehen, die wenig Raum in Anspruch nimmt und daher auch in kleineren Hallen aufgestellt werden kann. Die Hölzer 1 werden unabhängig davon, ob sie getaktet oder durchlaufend zum Holzstrang 2 verpresst werden, in einer Richtung durch die Presseinrichtung transportiert. Dies ermöglicht eine einfache und maschinenseitig nur geringen Aufwand erfordernde Gestaltung der Presseinrichtung,

Der Holzstrang 2 wird hinter dem Austrittsende 36 in bekannter Weise in einzelne Strangteile aufgeteilt.

Abweichend vom dargestellten Ausführungsbeispiel kann die Spanneinheit 5 am Eintrittsende 4 stationär und die Spanneinheit 35 am Austrittsende 36 beweglich vorgesehen sein. In diesem Fall wird der Holzstrang 2 durch Verschieben der Spanneinheit 35 entgegen Vorschubrichtung zusammengedrückt.

Es ist auch eine Ausführungsform denkbar, bei der beide Spanneinheiten 5, 35 verschiebbar sind. Zum Zusammendrücken der Hölzer 1 im Holzstrang 2 werden die beiden Spanneinheiten 5, 35 entgegengesetzt zueinander verschoben.

## Patentansprüche

1. Presseinrichtung mit für die Herstellung von Holzsträngen aus mit ihren Stirnseiten aneinander liegenden Hölzern, mit wenigstens einer Presseinheit (12, 24), durch die die Hölzer (1) transportierbar und mit denen sie mit ihren Stirnseiten aneinanderliegend verpressbar sind,
**dadurch gekennzeichnet, dass** der Presseinheit (12, 24) wenigstens eine erste Spanneinheit (5) vorgeschaltet und wenigstens eine zweite Spanneinheit (35) nachgeschaltet ist, und dass die Spanneinheiten (5, 35) jeweils wenigstes ein Spannelement (8, 38) aufweisen, das beim Strangpressen unter Spanndruck auf die Hölzer (1) pressbar ist.

2. Presseinrichtung nach Anspruch 1,
**dadurch gekennzeichnet, dass** mindestens eine der Spanneinheiten (5, 35) in Längsrichtung der Hölzer (1) bewegbar ist.

3. Presseinrichtung nach Anspruch 2,
**dadurch gekennzeichnet, dass** die erste Spanneinheit (5) in Transportrichtung (6) der Hölzer (1) bewegbar ist.

4. Presseinrichtung nach Anspruch 2 oder 3,
**dadurch gekennzeichnet, dass** die zweite Spanneinheit (35) stationär angeordnet ist.

5. Presseinrichtung nach einem der Ansprüche 1 bis 4,
**dadurch gekennzeichnet, dass** die Presseinheit (12, 24) wenigstens zwei übereinander angeordnete Vorschubelemente (13, 14; 25, 26) aufweist, zwischen denen die Hölzer (1) transportierbar sind.

6. Presseinrichtung nach Anspruch 5,
**dadurch gekennzeichnet, dass** das obere Vorschubelement (13, 25) unter Druck auf die Hölzer (1) pressbar ist.

7. Presseinrichtung nach einem der Ansprüche 1 bis 6,
**dadurch gekennzeichnet, dass** in der Antriebsverbindung zwischen den Vorschubelementen (13, 14; 25, 26) und einem Antriebsaggregat (20) eine schaltbare Kupplung sitzt.

8. Presseinrichtung nach einem der Ansprüche 1 bis 7,
**dadurch gekennzeichnet, dass** sie zwei in Transportrichtung (6) der Hölzer (1) hintereinander liegende Presseinheiten (12, 24) aufweist.

9. Presseinrichtung nach einem der Ansprüche 1 bis 8,
**dadurch gekennzeichnet, dass** die Vorschubelemente (13, 14; 25, 26) drehbar angetriebene Endlosketten sind.

## Claims

1. Press device for the production of wood segments made of wood pieces lying on top of one another with their end faces, with at least one press unit (12, 24), via which the wood pieces (1) can be transported and by means of which they can be pressed with their end faces abutting agains each other, **characterized in that** at least one first clamping unit (5) is upstream to the press unit (12, 24) and at least one second clamping unit (35) is downstream from the press unit, and that the clamping units (5, 35) each have at least one clamping element (8, 38), which can be pressed during strandpressing, thereby exerting clamping pressure onto the wood pieces (1).

2. Press device according to Claim 1,
**characterized in that** at least one of the clamping units (5, 35) can be moved in the longitudinal direction of the wood pieces (1).

3. Press device according to Claim 2,
**characterized in that** the first clamping unit (5) can be moved in the transport direction (6) of the wood pieces (1).

4. Press device according to Claim 2 or 3,
**characterized in that** the second clamping unit (35) is arranged in a stationary manner.

5. Press device according to one of the Claims 1 to 4, **characterized in that** the press unit (12, 24) has at least two superimposed feed elements (13, 14; 25, 26), between which the wood pieces (1) can be transported.

6. Press device according to Claim 5,
**characterized in that** the upper feed element (13, 25) can be pressed under pressure onto the wood pieces (1) .

7. Press device according to one of the Claims 1 to 6, **characterized in that** a clutch coupling is arranged in the drive connection between the feed elements (13, 14; 25, 26) and a drive unit (20).

8. Press device according to one of the Claims 1 to 7, **characterized in that** it has two press units (12, 24) lying consecutively in the transport direction (6) of the wood pieces (1).

9. Press device according to one of the Claims 1 to 8, **characterized in that** the feed elements (13, 14; 25, 26) are rotatably driven continuous chains.

## Revendications

1. Dispositif de pressage pour la fabrication de tronçon de bois à partir de bois adjacents par leurs faces frontales, pourvu d'au moins une unité de pressage (12, 24), à travers laquelle les bois (1) sont transportables et à l'aide de laquelle ils sont susceptibles d'être pressés avec leur faces frontales adjacentes, **caractérisé en ce qu'**en amont de l'unité de pressage (12, 24) est montée au moins une première unité de serrage (5) et en aval est montée au moins une deuxième unité de serrage (35), et **en ce que** les unités de serrage (5, 35) comportent chacune au moins un élément de serrage (8, 38), qui lors de l'extrusion est susceptible d'être pressée sur les bois (1) sous une pression de serrage.

2. Dispositif de pressage selon la revendication 1, **caractérisé en ce qu'**au moins l'une des unités de serrage (5, 35) est mobile dans la direction longitudinale des bois (1).

3. Dispositif de pressage selon la revendication 2, **caractérisé en ce que** la première unité de serrage (5) est mobile dans la direction de transport (6) des bois (1).

4. Dispositif de pressage selon la revendication 2 ou 3, **caractérisé en ce que** la deuxième unité de serrage (35) est placée de manière stationnaire.

5. Dispositif de pressage selon l'une quelconque des revendications 1 à 4,
**caractérisé en ce que** l'unité de pressage (12, 24) comporte au moins deux éléments d'avance (13, 14 ; 25, 26) superposés entre lesquels les bois (1) sont susceptibles d'être transportés.

6. Dispositif de pressage selon la revendication 5, **caractérisé en ce que** l'élément d'avance (13, 25) supérieur est susceptible d'être pressé sous pression sur les bois (1).

7. Dispositif de pressage selon l'une quelconque des revendications 1 à 6,
**caractérisé en ce que** dans la liaison d'entraînement entre les éléments d'avance (13, 14 ; 25, 26) et un groupe d'entraînement (20) se trouve un embrayage de couplage.

8. Dispositif de pressage selon l'une quelconque des revendications 1 à 7,
**caractérisé en ce qu'**il comporte deux unités de pressage (12, 24) situées l'une derrière l'autre dans la direction de transport (6) des bois (1).

9. Dispositif de pressage selon l'une quelconque des revendications 1 à 8,
**caractérisé en ce que** les éléments d'avance (13, 14 ; 25, 26) sont des chaînes sans fin rotatives.
